# EUROPÄISCHE PATENTSCHRIFT

(11) **EP 1 070 914 B1**
(45) Veröffentlichungstag und Bekanntmachung des Hinweises auf die Patenterteilung: **03.12.2003**
(21) Anmeldenummer: 99114376.9
(22) Anmeldetag: 22.07.1999
(51) Int. Cl.: F23C 7/00, F23D 17/00, F23R 3/60, F23R 3/28, F23R 3/34

(54) **Vormischbrenner**
Premix burner
Brûleur à prémélange

(43) Veröffentlichungstag der Anmeldung: 24.01.2001
(73) Patentinhaber: ALSTOM (Switzerland) Ltd, 5401 Baden (CH)
(72) Erfinder: Paikert, Bettina, Dr., 5452 Oberrohrdorf (CH); Strässle, Richard, 5004 Aarau (CH); Steinbach, Christian, Dr., 5432 Neuenhof (CH); Winkler, Dieter, 79787 Lauchringen (DE)

(56) Entgegenhaltungen:
- EP-A- 0 908 671
- EP-A- 0 918 190
- US-A- 5 129 231
- US-A- 5 307 634
- US-A- 5 363 643

## Beschreibung

### Technisches Gebiet

Die Erfindung betrifft Vormischbrenner gemäss dem Oberbegriff des unabhängigen Patentanspruchs.

### Stand der Technik

Aus der EP 0 321 809, der EP 0 780 629, oder der WO 93/17279 sind jeweils Vormischbrenner zum Betrieb mit gasförmigen und/oder flüssigen Brennstoffen bekannt geworden, die wesentliche Merkmale gemeinsam haben. So schliesst jeweils ein Drallerzeuger mit tangentialen Lufteintrittsöffnungen einen Hohlraum ein, dessen Querschnittsfläche sich in axialer Strömungsrichtung erweitert. In EP 0 321 809 und EP 0 780 629 wird dies realisiert, indem der Drallerzeuger kegelförmig ausgebildet ist, während die vollkommen äquivalente in WO 93/17279 vorgeschtagene Lösung die ist, den Drallerzeuger selbst zylindrisch zu bauen, und ins Innere des Hohlraums einen kegelförmigen, sich in axiale Durchströmungsrichtung verjüngenden Verdrängungskörper einzusetzen. Innerhalb des Drallerzeugers wird der Drallströmung Brennstoff zugeführt. Es ist bekannt, Mittel zur Zuführung eines Flüssigbrennstoffs in der Nähe der Brennerachse anzuordnen, und radial aussen, bevorzugt im Bereich der tangentialen Lufteintrittsöffnungen, Mittel zur Einbringung gasförmiger Brennstoffe vorzusehen. Die Einbringung der Brennstoffe in eine stark verdrallte Strömung zielt auf eine gute Vormischung des Brennstoff-Luft-Gemisches ab, wobei die Axialkomponente der Strömungsgeschwindigkeiten natürlich so hoch sein muss, dass die Flamme nicht in den Hohlraum der Brenners zurückschlägt. Zur weiteren Intensivierung der Vermischung von Brennstoff und Luft schlägt die EP 0 780 629 vor, dem Drallerzeuger eine Mischstrecke nachzuschalten, und die Drallströmung möglichst verlustfrei in diese Mischstrecke zu überführen. An einem stromabwärtigen Ende münden die zitierten Brennerbauarten mit einer - mehr oder weniger sprunghaften - Erweiterung des Strömungsquerschnittes auf kurzer axialer Distanz in einem Brennraum. Die stark verdrallte Strömung platzt an diesem Querschnittssprung auf, und es bildet sich eine Rückströmblase, die, ohne latent thermisch gefährdete mechanische Flammenhalter, eine Stabilisierung einer Flamme bewirkt. Eine derartige Stabilisierung ist auch durch die EP-A-0 918 190 bekannt.

Brenner der aus der EP 0 321 809 bekannten Bauart haben sich seit Jahren in der praktischen Anwendung in Gasturbinen und atmosphärischen Feuerungsanlagen bewährt. Die aus EP 0 321 809 und aus der EP 0 780 629 bekannten Brenner wurden stetig weiterentwickelt, und Verbesserungsvorschläge finden sich in einer Vielzahl veröffentlichter Dokumente.

Aus der Funktionsweise der Brenner resultiert aber auch, dass sie im Betrieb hohe Wärmespannungen aufbauen. So verfügt ein derartiger Brenner über eine Frontplatte, auf welcher der Drallerzeuger und gegebenenfalls ein Mischrohr montiert sind. Die Frontplatte stellt dabei den Abschluss des Brenners zum Brennraum dar, und sie trennt einen Raum, aus dem Luft durch die tangentialen Öffnungen ins Innere des Brenners strömt, vom Brennraum. Dabei ist sowohl eine Leckage von Verbrennungsluft als auch ein unkontrolliertes Eindringen von Rauchgasen in die Frischluft unter allen Umständen zu vermeiden. Zudem muss der gesamte Brenner auf eine Weise an der Brennraumwand verankert werden. Daher ist bei den heute bekannten Brennern der Drallerzeuger oder - sofern vorhanden, ein Mischrohr - fest mit der Frontplatte verbunden, beispielsweise auf diese aufgeschweist. Im Betrieb wird nunmehr die Frontplatte mit heissen Verbrennungsgasen beaufschlagt, während der Rest der Struktur von einem Medium mit deutlich niedrigerer Temperatur umgeben ist. Der Drallerzeuger beziehungsweise das Mischrohr hindern die Frontplatte an einer freien thermischen Dehnung, und gerade an der Verbindungsstelle, die eben aus Fertigungsgründen oft eine Schweissnaht ist, werden hohe mechanische Spannungen induziert.

Bei modernen Gasturbinen erreichen die Temperaturen der Verbrennungsluft eine Grössenordnung von rund 500°C. Mit steigendem Druckverhältnis des Arbeitsprozesses aber, oder mit einer starken externen Vorwärmung der Verbrennungsluft - beides Massnahmen, die den Prozesswirkungsgrad günstig beeinflussen - ist eine effiziente Kühlung der Frontplatte zusehends aufwendiger zu realisieren.

Zusammenfassend bleibt festzuhalten, dass bei weiter gesteigerten Prozesseckdaten mit einer Begrenzung der Lebensdauer von Vormischbrennern in den heute bekannten Ausführungsformen zu rechnen ist, und zwar einerseits aufgrund von Wärmespannungen in den Bauteilen aufgrund behinderter thermischer Dehnung, und zum anderen, weil die Kühlung heissgasexponierter Bauteile immer aufwendiger befriedigend zu lösen sein wird.

### Darstellung der Erfindung

Hier will die Erfindung Abhilfe schaffen. Der Erfindung, wie sie in den Ansprüchen gekennzeichnet ist, liegt die Aufgabe zugrunde, einen Vormischbrenner der eingangs genannten Art so aufzubauen, dass Relativverschiebungen der einzelnen Komponenten des Brenners aufgrund von thermischen Dehnungen unbehindert erfolgen können. Weiterhin ist die Kühlung heissgasexponierter Teile sicherzustellen, respektive schlecht kühlbare Teile sind vor übermässigen thermischen Belastungen zu schützen.

Erfindungsgemäss wird dies durch die Merkmale des Anspruchs 1 erreicht.

Kern der Erfindung ist also, die Frontplatte als Trägerstruktur auszubilden, auf welcher Trägerstuktur der Drallerzeuger oder gegebenenfalls ein dem Drallerzeuger nachgeschaltetes Mischrohr befestigt ist. Wie bereits im Stand der Technik diskutiert, ist es aus verschiedenen Gründen zweckmässig, diese Strukturbestandteile fest mit der Trägerstruktur zu verbinden. Erfindungsgemäss ist stromab der Trägerstruktur ein Hitzeschutzschild angeordnet, der so mit der Trägerstruktur verbunden ist, dass in den Grenzen der zu erwartenden thermischen Dehnungen die freie gegenseitliche Verschieblichkeit von Trägerstruktur und Hitzeschild nur gering behindert ist. Diese Bauweise bietet eine Reihe von Vorteilen. Die als Trägerstruktur ausgebildete Frontplatte wird in wesentlich geringerem Ausmasse thermisch belastet. Dadurch ist wesentlich weniger Kühlung notwendig, um die Trägerstruktur auf einer Temperatur zu halten, die mit derjenigen der angrenzenden Bestandteile des Brenners kompatibel ist. Unter Umständen kann auch auf eine spezielle keramische Wärmeschutzbeschichtung der Trägerstruktur verzichtet werden, wodurch an dieser Stelle Werkstoffe mit kompatiblen Wärmeausdehnungskoeffizienten eingesetzt werden. Im Gegenzug wäre vorstellbar, den Hitzeschutzschild, der ja keine mechanischen Lasten zu tragen hat, aus einer hochtemperaturbeständigen Vollkeramik herzustellen, und auf Kühlung ganz zu verzichten. Da eine weitgehend unbehinderte Relatiwerschieblichkeit von Trägerstruktur und Hitzeschutzschild gewährleistet ist, können hier prinzipiell Werkstoffe mit vollkommen unterschiedlichen Wärmeausdehnungskoeffizienten eingesetzt werden.

Eine möglicherweise erforderliche Kühlung der Trägerstruktur und des Hitzeschutzschildes kann auf zweckmässige Weise kombiniert werden. Hierzu wird die Trägerstuktur mit einer Vielzahl von Öffnungen versehen, durch die ein Kühlmedium, im allgemeinen bevorzugt Luft, zum Brennraum hin ausströmt. Auf diese Weise dient die Trägerstruktur als Lochblech für eine Prallkühlung des Hitzeschutzschildes, während das durchströmende Kühlmittel gleichzeitig Wärme aus der Trägerstruktur aufnimmt. Der Zwischenraum zwischen der Trägerstruktur und dem Hitzeschild ist dann als Kühlkanal ausgebildet, der zur Vermeidung von Radialströmungen mit Vorteil durch einen umlaufenden Steg unterteilt ist.

Die Trägerstruktur ihrerseits kann, wenn die konstruktiven Bedingungen dies erlauben, unmittelbar mit der Brennkammerwand verbunden sein. Sollten die Temperaturverteilungen in den Brennraumwänden dies nicht oder nur mit Nachteilen erlauben, wird die Trägerstruktur bevorzugt durch eine Anzahl von der Trägerstruktur stromauf orientierter Rohre oder Stangen an der Brennraumwand gehalten. Hierdurch ist gleichermassen die Aufnahme thermischer Dehnungen gewährleistet. Werden diese Rohre in axialer Strömungsrichtung durch den Hitzeschild hindurchgeführt, so können sie als Brenngaszuführung für einen sogenannten Pilotbetrieb des Brenners genutzt werden. In diesem Betriebszustand ist das Brennstoff-Luftgemisch des Brenners zu mager für eine stabile Vormischverbrennung. Gasförmiger Brennstoff wird dann nicht nur der Drallströmung zugeführt und vorgemischt, sondern der Brennstoff wird auch durch besagte Rohre in den Brennraum eingebracht und in einer Diffusionsflamme verbrannt. Hierbei entstehen zwar wesentlich grössere Mengen an Stickoxiden als bei der Vormischverbrennung, jedoch ist die Diffusionsflamme bei hohen Luftzahlen ungleich stabiler als eine Vormischflamme.

Bei sehr hohen Verbrennungslufttemperaturen, beispeilsweise oberhalb von 500°C, kann es auch im Bereich einer Brenngaszuführung für den Vormischbetrieb des Brenners zu kritischen thermischen Dehnungsverhältnissen kommen, wenn, wie dies heute üblicherweise realisiert wird, die Gasversorgungsleitung fest mit dem Drallerzeuger des Brenners verbunden oder in diesen integriert ist. Während nämlich der Drallerzeuger von der Verbrennungsluft sehr hoher Temperatur umströmt wird, und dessen Komponenten die Temperatur der Verbrennungsluft annehmen, werden die Brennstoffleitungen von Brenngas durchströmt, das aus verschiedenen Gründen nur auf vergleichweise geringe Temperaturen vorgewärmt werden kann. Daher stellen sich in diesem Bereich wiederum starke Temperaturgradienten im Material des Brenners, und somit erhebliche mechanische Belastungen durch Differenzdehnungen ein. Es wird daher vorgeschlagen, die Versorgung mit gasförmigem Brennstoff für den Vormischbetrieb mechanisch vom Drallerzeuger zu entkoppeln. Mit Vorteil wird, anstatt wie bei den konventionellen Bauarten, eine Brennstoffleitung mit einer Vielzahl von Gasbohrungen in den Drallerzeuger zu integrieren, der Drallerzeuger mit einer Reihe von Öffnungen versehen, und Brennstoffleitungen für den Gas-Vormischbetrieb werden als Rohrleitungen ausgeführt, die durch eben jene Öffnungen ins Innere des Drallerzeugers hineinragen, und dort der verdrallten Strömung der Verbrennungsluft gasförmigen Brennstoff zuführen. Bevorzugt ist pro tangentialem Einlassschlitz des Drallerzeugers wenigstens ein Gaszuführrohr angeordnet. Die offenen Enden der Gasleitungen werden mit Vorteil als Düsen gestaltet.

In Verbindung mit der Erfindung bevorzugte Drallerzeugergeometrien ergeben sich aus den Unteransprüchen. Die Erfindung kann gleich realisiert werden bei Vormischbrennern mit oder ohne dem Drallerzeuger nachgeschaltete Mischstrecke.

### Kurze Beschreibung der Zeichnung

Nachfolgend wird die Erfindung anhand einiger ausgewählter in der Zeichnung dargestellter Ausführungsbeispiele näher erläutert. Im einzelnen zeigen
Fig. 1 und Fig. 2 einen erfindungsgemässen Vormischbrenner in perspektivischer Ansicht, in zwei unterschiedlichen Darstellungsarten.
Fig. 3 einen erfindungsgemässen Vormischbrenner im Längsschnitt
Fig. 4 einen Vormischbrenner mit einer alternativen Bauform des Drallerzeugers
Fig. 5 einen erfindungsgemässen Vormischbrenner mit der Drallerzeugerbauform aus Fig. 4, mit einer anderen Variante der Brennstoffzufuhr.
Fig. 6 bis Fig. 9 Querschnitte durch mögliche Ausführungsformen von Drallerzeugern
Fig. 10 einen Vormischbrenner mit allen erfindungswesentlichen Merkmalen, und einem dem Drallerzeuger nachgeschalteten Mischrohr
Fig. 11 ein Element aus Figur 10 in vergrösserter Darstellung

Die in der Zeichnung dargestellten und nachfolgend diskutierten Ausführungsbeispiele sind lediglich illustrativ zu verstehen. Die Ausführungsbeispiele zeigen einige wenige Vorzugsvarianten der Erfindung. Sie erheben keinen Anspruch darauf, alle Ausführungsformen der Erfindung, wie sie in den Ansprüchen gekennzeichnet ist, erschöpfend darzustellen, und sollen nicht einschränkend verstanden werden.

### Weg zur Ausführung der Erfindung

Eine erste bevorzugte Ausführungsform eines erfindungsgemässen Vormischbrenners findet sich in Fig. 1. Es handelt sich dabei im wesentlichen um den aus der EP 0 321 809 bekannten Vormischbrenner, dessen Drallerzeuger aus ineinandergeschachtelten Kegelhalbkörpern 101, 102 besteht. Dabei ist der Brenner teilweise geschnitten dargestellt. Die Teilkörper 101, 102 schliessen einen Hohlraum 14 ein, dessen Querschnitt sich in axialer Richtung des Brenners zum Brennraum 22 hin erweitert. Ein gasförmiges Oxydationsmedium - im allgemeinen Luft oder ein anderes sauerstoffhaltiges Gas - 15 strömt durch tangentiale Schlitze 19, die sich in axialer Richtung des Brenners erstecken, in diesen Hohlraum ein. Im Hohlraum 14 bildet sich eine Drallströmung aus. Beim Übergang in den Brennraum 22 erfährt die Strömung eine plötzliche starke Erweiterung des axialen Strömungsquerschnittes, und die Drallströmung wird instabil und bricht zusammen. Aufgrund dieses sogenannten "Vortex Breakdown" bildet sich an der Mündung des Brenners in den Brennraum eine Rückströmblase 6 aus, die zur Stabilisierung einer Flamme genutzt werden kann. Hierzu wird der Drallströmung innerhalb des Hohlraums 14 wenigstens ein Brennstoff zugemischt. Im Beispiel ist sowohl eine auf der stromaufwärtigen Seite des Brenners zentral angeordnete Zerstäuberdüse 3 vorgesehen, die mit einem Flüssigbrennstoff 12 versorgt wird, und einen Flüssigbrennstoffspray 4 in die Drallströmung einbringt. Weiterhin sind die Teilkörper 101, 102 des Drallerzeugers mit Öffnungen 31 versehen. Durch diese Öffnungen sind Rohre 32 hindurchgeführt. Diese Rohre sind extern gehalten, auf eine Weise die hier nicht dargestellt ist, und die auch nicht erfindungswesentlich ist. Hingegen besteht keine feste Verbindung zwischen einem Rohr 32 und einem der Teilkörper 101, 102 des Drallerzeugers. Über die Rohre 32 wird ein Brennstoff für den Vormischbetrieb des Brenners mit gasförmigen Brennstoffen 17 herangeführt und in die verdrallte Verbrennungsluft 15 eingebracht. Bevorzugt ist das Ende des Rohres, aus dem der Brennstoff ausströmt, leicht düsenförmig ausgebildet. Dies beeinflusst die Druck- und Strömungsverhältnisse auf eine Weise, damit kein Brennstoff an der Aussenwand des Rohres 32 entlang durch die Öffnung 31 in den Aussenraum des Brenners zurückströmt.

In Fig. 2 ist derselbe Brenner ohne Schnitt dargestellt. Im Sinne einer besseren Übersichtlichkeit ist die Flüssigbrennstoffversorgung nicht dargestellt. In Fig. 2 ist gut zu erkennen, wie ein Gaversorgungsrohr 32 von aussen durch die Öffnung 31 des Drallerzeuger-Teilkörpers 101 hindurchgeführt ist.

Die externe Halterung der Gasversorgungsrohres 32, ohne Befestigung an den Bauteilen des Drallerzeugers, hat beim Einsatz des Brenners unter entsprechenden thermodynamischen Bedingungen wesentliche Vorteile. Die Verbrennungsluft 15 erreicht Temperaturen von mehreren 100°C. 500°C liegen aus heutiger Sicht eher auf der konservativen Seite, während in Verbindung mit höheren Druckverhältnissen der Arbeitsprozesse von Gasturbinen und externer Verbrennungsluftvorwärmung Temperaturen um 700°C diskutiert werden. Hingegen ist eine mögliche Vorheiztemperatur der gasförmigen Brennstoffe auf beispielsweise 150°C oder 200 °C begrenzt. Damit weisen die Drallerzeuger-Teilkörper und die Gasversorgungsrohre 32 im Betrieb sehr unterschiedliche Temperaturen und thermische Dehnungen auf. Wenn eine Gasversorgung nunmehr fest mit einem Drallerzeuger-Teilkörper verbunden ist, stellen sich im Betrieb aufgrund behinderter thermischer Dehnungen starke Wärmespannungen ein, die zumindest die Lebensdauer des Brenners verkürzen.

Die Erfindung kann selbstverständlich auch realisiert werden, wenn die Gasversorgungsleitungen für den Vormischbetrieb in einer anderen Weise, beispielsweise in der konventionellen, aus EP 0 321 809 bekannten Bauart ausgeführt und fest mit dem Drallerzeuger verbunden sind. Die EP 0 908 671 offenbart eine weitere Variante der Brenngasversorgung, die der hier eingesetzten stark ähnelt. Jedoch sind auch dort die Gasversorgungsleitungen fest mit dem Drallerzeuger verbunden. Dies wiederspricht nicht per se der Erfindungsidee, und steht einer Realisierung der Erfindung nicht entgegen. Im Geiste der Erfindung ist es jedoch vorteilhaft und konsequent, tatsächlich auch an dieser Stelle durch eine mechanische Entkopplung des Drallerzeugers von der Gaszufuhr Wärmespannungen zu vermeiden. Auch in den folgenden Ausführungsbeispielen wurde diese Variante der Vormisch-Gasversorgung gewählt, was jedoch keine Einschränkung darstellt! Es wäre auch möglich, einen erfindungsgemässen Brenner ganz ohne Gasversorgung, nur für den Betrieb mit Flüssigbrennstoff, zu realisieren. Solche Varianten erhält der Fachmann aus der Lehre des vorliegenden Dokumentes jedoch vollkommen zwanglos, weshalb sie nicht expliziert werden.

In Fig. 1 wie in Fig. 2 ist zu erkennen, dass die dem Brennraum 22 zugewandte Frontpartie des Brenners zweiteilig aufgebaut ist. Der Drallerzeuger ist auf einer Trägerstruktur 42 gehalten, während ein Hitzeschutzschild 41 ohne direkten grossflächigen Kontakt mit der Trägerstuktur 42 diese vor unmittelbarem Kontakt mit Heissgas innerhalb des Brennraums 22 schützt. Die Trägerstruktur ihrerseits ist mit einer Anzahl von Bohrungen 11 versehen, durch welche ein Kühlmedium 18, bevorzugt das Oxydationsmedium, in einen als Kühlkanal ausgebildeten Zwischenraum zwischen der Trägerstruktur und dem Hitzeschutzschild strömt. Die Trägerstruktur dient damit gleichzeitig als Lochblech für die Prallkühlung des Hitzeschutzschildes, und wird selbst durch das durchströmende Kühlmittel 18 gekühlt. Der Kühlkanal ist seinerseits durch einen in Umfangsrichtung des Brenners verlaufenden umlaufenden Steg 411 in radialer Richtung geteilt, welcher Steg sowohl am Hitzeschutzschild als auch an der Trägerstruktur angeordnet sein kann. Durch diese Unterteilung werden schädliche Radialströmungen, aufgrund derer Heissgase in den Kühlkanal eindringen können, vermieden. Der Hitzeschutzschild ist mittels Bolzen an der Trägerstruktur befestigt, die in der Darstellung Fig. 1 und Fig. 2 nicht gezeigt sind. Die relativ weiche Befestigung mittels einiger Bolzen gewährleistet eine wenigstens teilweise Kompensation unterschiedlicher thermischer Dehnungen, weshalb diese nicht zu ausgeprägten mechanischen Spannungen führen. Weiterhin ist die Trägerstruktur, auf welcher der Drallerzeuger montiert ist, vor exzessivem Wärmeeintrag geschützt. Dadurch unterscheidet sich dessen Temperatur nur unwesentlich von der der Drallerzeuger-Teilkörper, weshalb auch an der Verbindungsstelle zwischen dem Drallerzeuger und der Trägerstruktur Spannungsüberhöhungen aufgrund unterschiedlicher thermischer Dehnungen vermieden werden.

Der in Fig. 1 und 2 perspektivisch dargestellte Brenner ist in Fig. 3 in einem Längsschnitt gezeigt. In dieser Darstellung ist insbesondere die Konfiguration der Brennerfront gut zu erkennen. Der Drallerzeuger ist fest mit der Trägerstruktur 42 verbunden. An diesen ist mittels Bolzen 43 der Hitzeschutzschild 41 montiert, der zwischen der Trägerstruktur und dem Hitzschutzschild einen umlaufenden Steg 411 aufweist. Die Bolzenverbindung kann dabei so ausgeführt werden, dass eine Relativverschiebung zwischen der Trägerstruktur und dem Hitzeschutzschild nur gering behindert wird.

Im Bedarfsfalle wird auch die Tägerstuktur nicht unmittelbar an der Brennraumwand befestigt, sondern diese ist mittels Rohren oder Stangen 33 ebenfalls so an der Brennraumwand befestigt, dass Relativbewegungen aufgrund thermischer Dehnungen auch hier nur gering behindert werden. In einer bevorzugten Variante werden Halterungen als Rohre ausgeführt, welche an der Stirnseite der Trägerstruktur zum Brennraum hin verlängert und durch den Hitzeschutzschild hindurchgeführt ist. Diese Rohre 33 können für die Zufuhr eines gasförmigen Brennstoffs 16 für den sogenannten Pilotbetrieb genutzt werden. Bei einer sehr hohen Brenner-Luftzahl genügt die Menge eines gasförmigen Brennstoffes nicht mehr, um, bei einer Zufuhr über die Vormisch-Gaszufuhr 32, eine stabile Vormischflamme zu gewährleisten. In einem solchen Betriebszustand wird die Gasmenge als sogenanntes Pilotgas 16 über die Leitungen 33 zugeführt, und verbrennt dann in einer Diffusionsflamme. Diese erzeugt zwar einerseits deutlich mehr Stickoxide, ist aber bei hohen Brenner-Luftzahlen ungleich stabiler als eine Vormischflamme.

Fig. 4 zeigt einen erfindungsgemässen Brenner mit einer alternativen, aber vollkommen gleichwirkenden Bauart des Drallerzeugers. Im Gegensatz zu den vorangehend dargestellten Drallerzeugerbauarten ist der Drallerzeuger 100 nämlich nicht kegelförmig sondern zylinderförmig ausgestaltet. Die Erweiterung des Strömungsquerschnitts des Brenner-Hohlraums 14 wird bei dieser Bauart dadurch erreicht, dass sich im Inneren des Brenners ein kegelförmiger Verdrängungskörper 8 befindet, der sich in axialer Strömungsrichtung verjüngt. Ausdrücklich zu erwähnen ist, dass sich selbstverständlich auch ein sich erweiternder Drallerzeuger mit einem Verdrängungskörper kombinieren lässt. Im Extremfalle könnte gar ein sich in axialer Strömungsrichtung verjüngender Drallerzeuger benutzt werden, in welchem ein sich noch stärker verjüngender Verdrängungskörper eingesetzt ist: Bei entsprechender Auslegung vergrössert sich der durchströmte Querschnitt des Hohlraums 14 im Drallerzeuger dennoch. In diesem Verdrängungskörper kann eine Flüssigbrennstoffdüse 3 angeordnet sein, deren hier dargestellte Anordnung unmittelbar an der Kegelspitze keineswegs zwingend ist. Wie in den vorangehend gezeigten Ausführungsbeispielen wird ein gasförmiger Brennstoff 17 für den Vormischbetrieb auch hier über Leitungen 32 in die verdrallte Verbrennungsluft 15 eingebracht, welche Leitungen keine starre Verbindung mit dem Drallerzeuger 100 aufweisen. Der tangentiale Eintrittsschlitz 19 ist in diesem Beispiel nicht unmittelbar bis an die Brennermündung fortgesetzt; es kann davon gesprochen werden, dass sich stromab bis hin zur Brennermündung eine Mischstrecke an den Drallerzeuger anschliesst. Dieser Punkt ist unten detaillierter erörtert. Wie bei den Brennern mit Drallerzeuger in divergenter Bauart platzt auch bei dem Brenner mit zylindrischen Drallerzeuger die vorgemischte Drallströmung beim plötzlichen Querschnittsübergang vom Brenner-Innenraum zum Brennraum 22 auf, und bildet so die Rückströmzone 6 aus, die schliesslich eine Stabilisierung einer Flamme bewirkt.

Eine weitere bevorzugte Ausführungsform eines Brenners mit zylindrischem Drallerzeuger ist in Fig. 5 dargestellt. bei dieser Ausführungsform ist der Verdrängungskörper vollständig für die Brennstoffzufuhr genutzt. Eine Leitung 35 leitet einen Flüssigbrennstoff 12 durch den Verdrängungskörper 8 hindurch bis zu einer Flüssigbrennstoff-Düse 3. An einem stromabwärtigen Ende ist der Verdrängungskörper abgeschlossen. In den so entstehenden Hohlraum wird mittels einer Leitung 36 ein gasförmiger Brennstoff 17 für den Vormischbetrieb zugeführt, der über eine Anzahl Öffnungen 37 im Verdrängungskörper der verdrallten Verbrennungsluft 15 beigemischt wird. Bei dieser Ausführung werden thermische Spannungen im Bereich der Vormisch-Gaszuführung zwar nicht perfekt vermieden, sind jedoch deutlich geringer als nach dem Stand der Technik.

Wie diese Beispiele zeigen, kann der axiale Verlauf der Drallkörperkontur in Kombination mit einem inneren Verdrängungskörper bei einem erfindungsgemässen Brenner in weiten Grenzen variiert werden. Insbesondere kann auch der Verdrängungskörper eine Reihe unterschiedlicher Konturen in Richtung der Brenner-Längsachse aufweisen, ohne die Erfindung in Ihrem Wesen zu beeinflussen. Entscheidend ist, dass im Zusammenspiel des Drallerzeugers und des Verdrängungskörpers der axial durchströmte Querschnitt innerhalb des Drallerzeugers zunimmt.

Ebenso, wie die axiale Kontur des Drallerzeugers in sehr weiten Bereichen variiert werden kann, wobei selbstverständlich bestimmte Geometrien aus fluidmechanischen oder fertigungstechnischen Überlegungen zu bevorzugen sind, kann auch der Aufbau des Drallerzeugers im Querschnitt in weiten Grenzen bestimmten Bedingungen, beispielsweise fluiddynamische, reaktionskinetische oder fertigungstechnische Erfordernisse, angepasst werden. Figuren 6 bis 9 vermitteln einen kleinen Einblick in die Vielzahl möglicher Geometrien. In Fig. 6 besteht der Drallerzeuger aus zwei im Querschnitt halbkreisförmigen Teilkörpem 101, 102, mit jeweils einer Einlauf-Leitstrecke. Die Mittelachsen 101 a und 102a der beiden Teilkörper sind voneinander verschieden, wodurch die tangentialen Einlassöffnungen 19 entstehen. Die Teilkörper können selbstverständlich statt halbkreisförmig auch spiral- oder ellipsenförmig, oder auch oval sein, durch welche Wahl die Feinstruktur der Drallströmung im Drallerzeuger-Hohlraum beeinflusst wird. Ebenso kann der Drallerzeuger auch aus mehr als zwei gegeneinander versetzten Teilkörpern bestehen, wie in Fig. 7 dargestellt. In Fig. 8 ist ein Drallerzeuger im Querschnitt dargestellt, der aus vier aerodynamischen Schaufelprofilen 101, 102, 103, 104 besteht, die so angeordnet sind, dass ebenfalls tangentiale Eintrittsöffnungen 19 entstehen. Vorstellbar wäre prinzipiell, die Teilkörper schwenkbar zu gestalten, um auf diese Weise eine variable Geometrie der Einlassöffnungen 19 zu realisieren. In Fig. 9 ist der Drallerzeuger 100 schliesslich als monolithisches Bauteil ausgeführt, in welches tangentiale Schlitze 19 eingefräst - oder durch ein anderes Bearbeitungsverfahren eingebracht - sind. Alle Beispiele aus den Figuren 6 bis 9 können selbstverständlich mit beliebiger axialer Kontur des Drallerzeugers ausgeführt werden, und mit oder ohne einen inneren Verdrängungskörper.

In einer weiteren bevorzugten Ausführung des erfindungsgemässen Brenners ist einem Drallerzeuger 100 eine Mischstrecke 220 für eine verbesserte Vermischung von Brennstoff und Brennluft in axialer Durchströmungsrichtung des Brenners nachgeschaltet. Der Drallerzeuger ist als kegeliger Drallerzeuger, bestehend aus vier Drallerzeuger-Teilkörpern dargestellt, von denen im gewählten Schnitt zwei Teilkörper 101 und 102 vollständig und der Teilkörper 103 teilweise sichtbar sind. Wiederum enthält jeder Teilkörper eine Durchführung 31 für eine Vormisch-Gasleitung 32, über die ein gasförmiger Brennstoff 17 für den Gas-Vormischbetrieb des Brenners zuführbar ist. Von den insgesamt vier Vormisch-Gasleitungen sind in der gewählten Darstellung nur zwei sichtbar, nämlich die, die durch die Teilkörper 101 und 102 hindurchgeführt sind. Wiederum sind diese Leitungen an ihrem Ende leicht düsenförmig gestaltet. Dadurch wird ein Rückströmen von Brennstoff durch die Durchführungsöffnungen 31 verhindert. Über eine zentrale Brennstoffdüse 3 ist der Brenner weiterhin mit Flüssigbrennstoff betreibbar. Stromab des Drallerzeugers schliesst sich ein Übergangsstück 200 an, das in Fig. 11 nochmals grösser dargestellt ist. An der Innenwand des Übergangsstücks ist die Wandgeometrie so gestaltet, dass die im Drallerzeuger gebildete Drallströmung 50 möglicht verlustfrei in ein Mischrohr 20 überführt wird. Daher sind in dem Übergangsstück 200 auch eine Anzahl von Überleitungskanälen 201 eingearbeitet, welche die Strömung, die aus jedem tangentialen Eintrittschlitz 19 in den Brennerinnenraum 14 einströmt, unter Vermeidung von Unstetigkeiten in der Wandkontur vom Drallerzeuger zum Mischrohr führt. Das Übergangsstück ist in einem Montagering 10 eingebaut, der den Drallerzeuger 100, das Übergangsstück 200 und das Mischrohr 20 trägt. Im Mischrohr selbst sind tangentiale Wandbohrungen 21 eingebracht, durch die eine Luftmenge 151 in das Mischrohr einströmt. Durch diese zusätzliche Luft wird verhindert, dass sich zündfähiges Gemisch in der wandnahen Strömungsgrenzschicht befindet, in welcher aufgrund der lokal geringen Strömungsgeschwindigkeit ein Rückzünden einer Flamme in das Mischrohr hinein stattfinden könnte. Das Mischrohr mündet mit einem kleinen Übergangsradius und einer Abrisskante 212 in den Brennraum 22. Radial ausserhalb der Abrisskante ist eine umlaufende Nut in der Stirnseite des Brenners eingearbeitet. Aufgrund dieser speziellen Konfiguration bildet sich eine Ablöseblase 6 mit einer vergleichsweise grossen radialen, aber einer sehr kleinen axialen Ausdehnung. Die Frontpartie des exemplarisch gezeigten Brenners ist, wie oben ausführlich diskutiert, mit einem Hitzeschutzschild versehen.

Die anhand der Zeichnung dargestellten und oben diskutierten Ausführungsbeispiele der Erfindung können selbstverständlich keinen vollständigen Überblick über alle denkbaren Ausführungsformen der in den Ansprüchen gekennzeichneten Erfindung darstellen. Es handelt sich lediglich um instruktive Darstellungen einiger Varianten, die nach dem Kenntnisstand der Anmelderin zum Zeitpunkt der Anmeldung bevorzugt werden.

### Bezugszeichenliste

- 3: Zerstäuberdüse
- 4: Flüssigbrennstoff-Spray
- 6: Rückströmblase
- 8: Verdrängungskörper
- 10: Montagering
- 11: Kühlöffnungen
- 12: Flüssigbrennstoff
- 14: Hohlraum
- 15.: Oxydationsmedium, Verbrennungsluft
- 16: gasförmiger Brennstoff für Pilotbetrieb
- 17: gasförmiger Brennstoff für den Vormischbetrieb des Brenners
- 18: Kühlmedium
- 19: tangentiale Einlassschlitze
- 20: Mischrohr
- 21: tangentiale Wandbohrungen
- 22: Brennraum
- 31: Öffnungen
- 32: Rohre zur Zufuhr von gasförmigem Brennstoff für den Vormischbetrieb des Brenners
- 33: Befestigungsrohr, Befestigungsstange, Zuführleitung für Pilotgas
- 35: Flüssigbrennstoffleitung
- 36: Gasleitung
- 37: Öffnung
- 41: Hitzeschutzschild
- 42: Trägerstruktur
- 43: Bolzen
- 50: Drallströmung
- 100: Drallerzeuger
- 101: Drallerzeuger-Teilkörper
- 101 a: Mittelachse des Teilkörpers 101
- 102: Drallerzeuger-Teilkörper
- 102a: Mittelachse des Teilkörpers 102
- 103: Drallerzeuger-Teilkörper
- 103a: Mittelachse des Teilkörpers 103
- 104: Drallerzeuger-Teilkörper
- 104a: Mittelachse des Teilkörpers 104
- 151: Luftmenge
- 200: Übergangsstück
- 201: Überführungskanal
- 212: Abrisskante
- 220: Mischstrecke
- 411: Steg

## Patentansprüche

1. Vormischbrenner, welcher Vormischbrenner eine axiale Durchströmrichtung sowie ein stromaufwärtiges und ein stromabwärtiges Ende aufweist, beinhaltend einen Drallerzeuger (100) zur Verdrallung eines gasförmigen Oxydationsmediums (15), und Mittel zum Eindüsen wenigstens eines Brennstoffs (12, 17) in die so erzeugte Drallströmung, wobei das Oxydationsmedium durch den Drallerzeuger in den Vormischbrenner einströmt, und welcher Drallerzeuger ebenfalls eine axiale Durchströmrichtung aufweist, welcher Drallerzeuger einen Hohlraum (14) einschliesst, und welcher Drallerzeuger wenigstens einen in axialer Richtung verlaufenden tangentialen Schlitz (19) aufweist, durch den in tangentialer Richtung das Oxidationsmedium in den Hohlraum einströmt, welcher Hohlraum einen Durchströmquerschnitt aufweist, dessen Querschnittsfläche zum stromabwärtigen Ende des Drallerzeugers hin wenigstens streckenweise zunimmt, und welcher Vormischbrenner an seinem stromabwärtigen Ende einen Querschnittssprung aufweist, **dadurch gekennzeichnet, dass** der Vormischbrenner an seinem stromabwärtigen Ende auf einer Trägerstruktur (42) befestigt ist, dass stromab der Trägerstruktur ein Hitzeschild (41) angeordnet ist, welcher Hitzeschild an der Trägerstruktur befestigt ist, dergestalt, dass zwischen der Trägerstruktur und dem Hitzeschild kein unmittelbarer Kontakt besteht, und zwischen der Trägerstruktur und dem Hitzeschild eine Distanz vorhanden ist, und dass Befestigungsmittel (43), mittels derer der Hitzeschutzschild an der Trägerstruktur befestigt ist, so gewählt sind, dass eine Relativverschieblichkeit zwischen dem Hitzeschutzschild und der Trägerstruktur gewährleistet ist.

2. Vormischbrenner nach Anspruch 1, **dadurch gekennzeichnet, dass** die axiale Durchströmrichtung des Drallerzeugers mit der axialen Durchströmrichtung des Vormischbrenners identisch ist.

3. Vormischbrenner nach Anspruch 1, **dadurch gekennzeichnet, dass** der Drallerzeuger aus einem monolithischen Hohlkörper besteht, in den wenigstens ein tangentialer, sich in axialer Richtung des Drallerzeugers erstreckender Schlitz (19) eingearbeitet ist.

4. Vormischbrenner nach Anspruch 1, **dadurch gekennzeichnet, dass** der Drallerzeuger aus einer Anzahl von Teilkörpem (101, 102, 103, 104) besteht, deren Längsachsen (101 a, 102a, 103a, 104a) zueinander versetzt angeordnet sind, dergestalt, dass zwischen jeweils zwei Teilkörpern ein tangentialer, sich in Richtung der Brennerlängsachse erstreckender Schlitz (19) ausgebildet ist.

5. Vormischbrenner nach Anspruch 1, **dadurch gekennzeichnet, dass** der Drallerzeuger im wesentlichen Zylinderform aufweist.

6. Vormischbrenner nach Anspruch 1, **dadurch gekennzeichnet, dass** der Drallerzeuger eine Konizität aufweist, dergestalt, dass der Drallerzeuger sich in seiner axialen Durchströmungsrichtung stetig im Durchmesser erweitert.

7. Vormischbrenner nach Anspruch 1, **dadurch gekennzeichnet, dass** in dem Hohlraum (14) ein sich zum stromabwärtigen Ende des Brenners hin wenigstens streckenweise verjüngender Verdrängungskörper (8) eingebaut ist.

8. Vormischbrenner nach Anspruch 1, **dadurch gekennzeichnet, dass** in der Nähe der Brennerachse Mittel (3) zur Einbringung eines flüssigen Brennstoffs (12) in die Drallströmung angeordnet sind.

9. Vormischbrenner nach Anspruch 1, **dadurch gekennzeichnet, dass** der Drallerzeuger (100) beziehungsweise die Teilkörper (101, 102, 103, 104) des Drallerzeugers Öffnungen aufweisen, und dass zur Eindüsung eines gasförmigen Brennstoffs für den Betrieb des Brenners mit einer vorgemischtren Gasflamme Rohre (32) durch die Öffnungen (31) in den Hohlraum (14) des Drallerzeugers hineinragen, welche Rohre mechanisch von dem Drallerzeuger entkoppelt sind.

10. Vormischbrenner nach Anspruch 9, **dadurch gekennzeichnet, dass** die Rohre an ihrem Ende Düsenform aufweisen.

11. Vormischbrenner nach Anspruch 1, **dadurch gekennzeichnet, dass** jedem tangentialen Schlitz (19) wenigstens ein Mittel zur Eindüsung eines gasförmigen Brennstoffs zum Betrieb des Brenners mit einer vorgemischten Gasflamme zugeordnet ist.

12. Vormischbrenner nach Anspruch 7, **dadurch gekennzeichnet, dass** der Verdrängungskörper (8) als abgeschlossener Hohlkörper ausgebildet ist, der an einem stromaufwärtigen Ende einen Anschluss (36) für einen gasförmigen Brennstoff (17) aufweist, über den gasförmiger Brennstoff in den Hohlkörper hineingeführt wird, und welcher Verdrängungskörper mit einer Anzahl von Öffnungen (37) versehen ist, durch welche ein gasförmiger Brennstoff (17) für den Betrieb des Brenners mit einer vorgemischten Gasflamme in den Hohlraum (14) eingebracht wird.

13. Vormischbrenner nach Anspruch 1, **dadurch gekennzeichnet, dass** die Trägerstruktur an der Brennraumwand durch Rohre oder Stangen (33) befestigt ist, welche sich von der Trägerstruktur entgegen der axialen Strömungsrichtung des Brenners erstrecken.

14. Vormischbrenner nach Anspruch 13, **dadurch gekennzeichnet, dass** die Rohre (33) durch den Hitzeschild hindurchgeführt sind, und, dass diese Rohre gleichzeitig-Zuleitungen für einen gasförmigen Brennstoff (16) für den Betrieb mit einer Gas-Diffusionsflamme sind.

15. Vormischbrenner nach Anspruch 1, **dadurch gekennzeichnet, dass** der Hitzeschild gekühlt ist.

16. Vormischbrenner nach Anspruch 15, **dadurch gekennzeichnet, dass** die Trägerstruktur mit einer Vielzahl von Öffnungen (11) versehen ist, durch welche im Betrieb ein Kühlmittel (18) strömt, welches Kühlmittel sowohl eine Konvektivkühlung der Trägerstruktur als auch eine Prallkühlung des Hitzeschildes bewerkstelligt.

17. Vormischbrenner nach Anspruch 16, **dadurch gekennzeichnet, dass** das Kühlmittel das gleiche Medium wie das Oxydationsmedium ist.

18. Vormischbrenner nach Anspruch 15, **dadurch gekennzeichnet, dass** die Distanz zwischen dem Hitzeschild und der Trägerstruktur ein Kühlkanal ist.

19. Vormischbrenner nach Anspruch 18, **dadurch gekennzeichnet, dass** der Kühlkanal durch einen umlaufenden Steg (411) unterteilt ist.

20. Vormischbrenner nach Anspruch 1, **dadurch gekennzeichnet, dass** stromab des Drallerzeugers (100) eine Mischstrecke (220) angeordnet ist..

21. Vormischbrenner nach Anspruch 20, **dadurch gekennzeichnet, dass** die Mischstrecke als rohrförmiges Mischelement (20) ausgebildet ist, dessen Längsachse weitgehend identisch mit der Brennerachse ist.

22. Vormischbrenner nach Anspruch 20, **dadurch gekennzeichnet, dass** in axialer Strömungsrichtung des Brenners zwischen dem Drallerzeuger (100) und der Mischstrecke (220) in Strömungsrichtung verlaufende Übergangskanäle (201) zur Überführung der im Drallerzeuger gebildeten Drallströmung (50)-in die Mischstrecke aufweist.

23. Vormischbrenner nach Anspruch 22, **dadurch gekennzeichnet, dass** die Anzahl der Übergangskanäle (201) der Anzahl der tangentialen Einlassschlitze (19) entspricht.

## Claims

1. A premix burner which has an axial throughflow direction and an upstream and a downstream end, containing a swirl generator (100) for swirling a gaseous oxidizing medium (15) and means for injecting at least one fuel (12, 17) into the swirl flow thus generated, the oxidizing medium flowing through the swirl generator into the premix burner, and said swirl generator likewise having an axial throughflow direction, enclosing a cavity (14) and having at least one tangential slit (19) which runs in the axial direction and through which the oxidizing medium flows in the tangential direction into the cavity which has a throughflow cross section, the cross-sectional area of which increases, at least in stages, towards the downstream end of the swirl generator, and said premix burner having a sudden jumping cross section at its downstream end, **characterized in that** the premix burner is fastened at its downstream end to a carrier structure (42), **in that** there is arranged downstream of the carrier structure a heat shield (41) which is fastened to the carrier structure in such a way that there is no direct contact between the carrier structure and the heat shield and there is a distance between the carrier structure and the heat shield, and **in that** fastening means (43), by which the heat shield is fastened to the carrier structure, are selected in such a way as to ensure relative displaceability between the heat shield and the carrier structure.

2. Premix burner according to Claim 1, **characterized in that** the axial throughflow direction of the swirl generator is identical to the axial throughflow direction of the premix burner.

3. Premix burner according to Claim 1, **characterized in that** the swirl generator consists of a monolithic hollow body, into which at least one tangential slit (19) extending in the axial direction of the swirl generator is machined.

4. Premix burner according to Claim 1, **characterized in that** the swirl generator consists of a number of part bodies (101, 102, 103, 104), the longitudinal axes (101a, 102a, 103a, 104a) of which are arranged so as to be offset relative to one another, in such a way that a tangential slit (19) extending in the direction of the burner longitudinal axis is formed in each case between two part bodies.

5. Premix burner according to Claim 1, **characterized in that** the swirl generator has essentially a cylindrical shape.

6. Premix burner according to Claim 1, **characterized in that** the swirl generator has a conicity such that the swirl generator widens continuously in diameter in its axial throughflow direction.

7. Premix burner according to Claim 1, **characterized in that** a displacement body (8) narrowing, at least in stages, towards the downstream end of the burner is installed in the cavity (14).

8. Premix burner according to Claim 1, **characterized in that** means (3) for introducing a liquid fuel (12) into the swirl flow are arranged in the vicinity of the burner axis.

9. Premix burner according to Claim 1, **characterized in that** the swirl generator (100) or the part bodies (101, 102, 103, 104) of the swirl generator have orifices, and **in that**, in order to inject a gaseous fuel for the burner to operate with a premixed gas flame, pipes (32) project through the orifices (31) into the cavity (14) of the swirl generator, said pipes being uncoupled mechanically from the swirl generator.

10. Premix burner according to Claim 9, **characterized in that** the pipes have a nozzle shape at their end.

11. Premix burner according to Claim 1, **characterized in that** each tangential slit (19) is assigned at least one means for injecting a gaseous fuel for the burner to operate with a premixed gas flame.

12. Premix burner according to Claim 7, **characterized in that** the displacement body (8) is designed as a closed-off hollow body which at an upstream end has a connection (36) for a gaseous fuel (17), via which gaseous fuel is led into the hollow body, said displacement body being provided with a number of orifices (37), through which a gaseous fuel (17) for operating the burner with a premixed gas flame is introduced into the cavity (14).

13. Premix burner according to Claim 1, **characterized in that** the carrier structure is fastened to the combustion space wall by means of pipes or rods (33) which extend from the carrier structure opposite to the axial flow direction of the burner.

14. Premix burner according to Claim 13, **characterized in that** the pipes (33) are led through the heat shield, and **in that** these pipes are at the same time supply lines for a gaseous fuel (16) for operation with a gas diffusion flame.

15. Premix burner according to Claim 1, **characterized in that** the heat shield is cooled.

16. Premix burner according to Claim 15, **characterized in that** the carrier structure is provided with a multiplicity of orifices (11), through which a coolant (18) flows during operation, said coolant bringing about both convective cooling of the carrier structure and impact cooling of the heat shield.

17. Premix burner according to Claim 16, **characterized in that** the coolant is the same medium as the oxidizing medium.

18. Premix burner according to Claim 15, **characterized in that** the distance between the heat shield and the carrier structure is a cooling duct.

19. Premix burner according to Claim 18, **characterized in that** the cooling duct is subdivided by means of a continuous web (411).

20. Premix burner according to Claim 1, **characterized in that** a mixing section (220) is arranged downstream of the swirl generator (100).

21. Premix burner according to Claim 20, **characterized in that** the mixing section is designed as a tubular mixing element (20), the longitudinal axis of which is substantially identical to the burner axis.

22. Premix burner according to Claim 20, **characterized in that** transition ducts (201) for transferring the swirl flow (50) formed in the swirl generator into the mixing section (220) have [sic] in the axial flow direction of the burner, said transition ducts running between the swirl generator (100) and the mixing section in the flow direction.

23. Premix burner according to Claim 22, **characterized in that** the number of transition ducts (201) corresponds to the number of tangential inlet slits (19).

## Revendications

1. Brûleur à prémélange, lequel brûleur à prémélange présente un sens d'écoulement axial ainsi qu'une extrémité amont et une extrémité aval, contenant un générateur de tourbillons (100) pour entraîner en rotation un fluide d'oxydation gazeux (15), et des moyens pour l'injection d'au moins un combustible (12, 17) dans l'écoulement tourbillonnaire ainsi produit, le fluide d'oxydation pénétrant à travers le générateur de tourbillons dans le brûleur à prémélange, et lequel générateur de tourbillons présentant également un sens d'écoulement axial, lequel générateur de tourbillons incluant un espace creux (14) et lequel générateur de tourbillons présentant au moins une fente (19) tangentielle s'étendant dans une direction axiale, à travers laquelle le fluide d'oxydation s'écoule dans l'espace creux dans la direction tangentielle, lequel espace creux présentant une section transversale d'écoulement, dont la surface en section transversale augmente au moins par sections vers l'extrémité aval du générateur de tourbillons, et lequel brûleur à prémélange présentant, à son extrémité aval un saut de section transversale, **caractérisé en ce que** le brûleur à prémélange est fixé, à son extrémité aval à une structure porteuse (42), **en ce qu'**en aval de la structure porteuse est disposé un écran thermique (41), lequel écran thermique est fixé à la structure porteuse de telle sorte qu'il n'y ait aucun contact direct entre la structure porteuse et l'écran thermique, et une distance étant prévue entre la structure porteuse et l'écran thermique, et **en ce que** des moyens de fixation (43), au moyen desquels l'écran de protection thermique est fixé à la structure porteuse, sont choisis de telle sorte qu'une possibilité de mouvement relative soit assurée entre l'écran de protection thermique et la structure porteuse.

2. Brûleur à prémélange selon la revendication 1, **caractérisé en ce que** le sens d'écoulement axial du générateur de tourbillons est identique au sens d'écoulement axial du brûleur à prémélange.

3. Brûleur à prémélange selon la revendication 1, **caractérisé en ce que** le générateur de tourbillons se compose d'un corps creux monolithique, dans lequel est réalisée au moins une fente (19) tangentielle, s'étendant dans la direction axiale du générateur de tourbillons.

4. Brûleur à prémélange selon la revendication 1, **caractérisé en ce que** le générateur de tourbillons se compose d'une pluralité de corps partiels (101, 102, 103, 104) dont les axes longitudinaux (101a, 102a, 103a, 104a) sont décalés les uns par rapport aux autres, de telle sorte qu'entre deux corps partiels respectifs, une fente (19) tangentielle s'étendant dans la direction de l'axe longitudinal du brûleur soit réalisée.

5. Brûleur à prémélange selon la revendication 1, **caractérisé en ce que** le générateur de tourbillons présente essentiellement une forme cylindrique.

6. Brûleur à prémélange selon la revendication 1, **caractérisé en ce que** le générateur de tourbillons présente une conicité de telle sorte que le diamètre du générateur de tourbillons s'élargisse de manière continue dans sa direction d'écoulement axiale.

7. Brûleur à prémélange selon la revendication 1, **caractérisé en ce qu'**un corps de déplacement (8) se rétrécissant au moins par sections vers l'extrémité aval du brûleur est intégré dans l'espace creux (14).

8. Brûleur à prémélange selon la revendication 1, **caractérisé en ce que** des moyens (3) pour l'introduction d'un combustible liquide (12) dans l'écoulement tourbillonnaire sont disposés à proximité de l'axe du brûleur.

9. Brûleur à prémélange selon la revendication 1, **caractérisé en ce que** le générateur de tourbillons (100) ou les corps partiels (101, 102, 103, 104) du générateur de tourbillons présentent des ouvertures et **en ce que** pour l'injection d'un combustible gazeux pour le fonctionnement du brûleur avec une flamme de gaz prémélangé, des tubes (32) traversant les ouvertures (31) pénètrent dans l'espace creux (14) du générateur de tourbillons, lesquels tubes sont désaccouplés mécaniquement du générateur de tourbillons.

10. Brûleur à prémélange selon la revendication 9, **caractérisé en ce que** les tubes présentent à leur extrémité une forme de buse.

11. Brûleur à prémélange selon la revendication 1, **caractérisé en ce qu'**à chaque fente tangentielle (19) est associé au moins un moyen d'injection d'un combustible gazeux pour le fonctionnement du brûleur avec une flamme de gaz prémélangé.

12. Brûleur à prémélange selon la revendication 7, **caractérisé en ce que** le corps de déplacement (8) est réalisé sous la forme d'un corps creux fermé, qui présente à une extrémité amont un raccord (36) pour un combustible gazeux (17), par le biais duquel du combustible gazeux est introduit dans le corps creux, et lequel corps de déplacement étant pourvu d'une pluralité d'ouvertures (37), à travers lesquelles un combustible gazeux (17) est introduit dans l'espace creux (14) pour le fonctionnement du brûleur avec une flamme de gaz prémélangé.

13. Brûleur à prémélange selon la revendication 1, **caractérisé en ce que** la structure porteuse est fixée à la paroi de l'espace de combustion par des tubes ou des barres (33), qui s'étendent depuis la structure porteuse dans le sens opposé au sens d'écoulement axial du brûleur.

14. Brûleur à prémélange selon la revendication 13, **caractérisé en ce que** les tubes (33) sont guidés à travers l'écran thermique et **en ce que** ces tubes constituent en même temps des conduites d'alimentation pour un combustible gazeux (16) pour le fonctionnement avec une flamme de diffusion de gaz.

15. Brûleur à prémélange selon la revendication 1, **caractérisé en ce que** l'écran thermique est refroidi.

16. Brûleur à prémélange selon la revendication 15, **caractérisé en ce que** la structure porteuse est pourvue d'une pluralité d'ouvertures (11) à travers lesquelles, en fonctionnement, s'écoule un réfrigérant (18), lequel réfrigérant réalise à la fois un refroidissement par convexion de la structure porteuse et un refroidissement par impact de l'écran thermique.

17. Brûleur à prémélange selon la revendication 16, **caractérisé en ce que** le réfrigérant est le même fluide que le fluide d'oxydation.

18. Brûleur à prémélange selon la revendication 15, **caractérisé en ce que** la distance entre l'écran thermique et la structure porteuse est un canal de refroidissement.

19. Brûleur à prémélange selon la revendication 18, **caractérisé en ce que** le canal de refroidissement est divisé par une nervure périphérique (411).

20. Brûleur à prémélange selon la revendication 1, **caractérisé en ce qu'**une section de mélange (220) est prévue en aval du générateur de tourbillons (100).

21. Brûleur à prémélange selon la revendication 20, **caractérisé en ce que** la section de mélange est réalisée sous la forme d'un élément mélangeur tubulaire (20) dont l'axe longitudinal est essentiellement identique à l'axe du brûleur.

22. Brûleur à prémélange selon la revendication 20, **caractérisé en ce que** dans la direction d'écoulement axial du brûleur entre le générateur de tourbillons (100) et la section de mélange (220), sont prévus des canaux de transition (201) s'étendant dans la direction de l'écoulement, pour le transfert dans la section de mélange de l'écoulement tourbillonnaire (50) formé dans le générateur de tourbillons.

23. Brûleur à prémélange selon la revendication 22, **caractérisé en ce que** la pluralité de canaux de transition (201) correspond à la pluralité des fentes d'entrée tangentielles (19).
